# EUROPÄISCHE PATENTSCHRIFT

(11) **EP 2 543 484 B1**
(45) Veröffentlichungstag und Bekanntmachung des Hinweises auf die Patenterteilung: **27.04.2016**
(21) Anmeldenummer: 12174955.0
(22) Anmeldetag: 04.07.2012
(51) Int. Cl.: B26D 7/00, B26D 7/06, B26D 7/01

(54) **Lebensmittelaufschneidevorrichtung**
Food cutting device
Dispositif de coupe de produit alimentaire

(30) Priorität: 08.07.2011 DE 102011106946
(43) Veröffentlichungstag der Anmeldung: 09.01.2013
(73) Patentinhaber: Weber Maschinenbau GmbH Breidenbach, 35236 Breidenbach (DE)
(72) Erfinder: Weber, Günther, 17094 Groß Nemerow (DE)
(74) Vertreter: Manitz, Finsterwald & Partner GbR

(56) Entgegenhaltungen:
- WO-A1-00/59689
- DE-A1- 19 518 583
- US-A- 3 797 343
- US-A1- 2008 016 999

## Beschreibung

Die vorliegende Erfindung betrifft eine Vorrichtung zum Aufschneiden von Lebensmittelprodukten, insbesondere Wurst, Fleisch oder Käse.

Vorrichtungen zum Aufschneiden von Lebensmittelprodukten, die auch als Aufschneidemaschinen oder Slicer bezeichnet werden, sind bekannt. Derartige Vorrichtungen können eine Produktauflage für wenigstens ein aufzuschneidendes Produkt aufweisen, die zwischen einer geneigten Arbeitsstellung, in der das Produkt aufgeschnitten wird, und einer, insbesondere horizontalen, Beladungsstellung verstellbar ist, in der das Produkt auf die Produktauflage von Hand gelegt oder von einer Transporteinrichtung auf die Produktauflage gefördert wird.

Es ist ebenfalls bekannt, das Produkt vor allem während des Aufschneidens mit einem Produkthalter zu halten. Dabei kann es sich um eine Greifereinrichtung handeln, durch die das Produkt an seinem hinteren Ende ergriffen wird. Während des Schneidebetriebs wird der Produkthalter mit dem Produkt mitbewegt beziehungsweise das Produkt wird durch den Produkthalter gefördert. Dazu ist es erforderlich, dass der Produkthalter geführt wird.

Eine Aufschneidevorrichtung gemäß dem Oberbegriff des Anspruchs 1 ist aus der WO 00/59689 A1 bekannt.

Der vorliegenden Erfindung liegt die Aufgabe zugrunde, eine Aufschneidevorrichtung für Lebensmittelprodukte mit einer verstellbaren Produktauflage bereitzustellen, bei welcher der Produkthalter mit geringem Aufwand mit einem Antrieb für den Produkthalter gekoppelt werden kann.

Die Aufgabe wird durch eine Vorrichtung mit den Merkmalen des Anspruchs 1 gelöst. Bevorzugte Weiterbildungen und Ausführungsformen der Erfindung sind in den abhängigen Ansprüchen angegeben.

Erfindungsgemäß wird eine Vorrichtung zum Aufschneiden von Lebensmittelprodukten, insbesondere Wurst, Fleisch oder Käse, angegeben, mit einer Produktauflage, die zwischen einer, insbesondere geneigten, Arbeitsstellung und einer, insbesondere horizontalen, Beladungsstellung verstellbar ist, wobei in der Beladungsstellung die Produktauflage mit wenigstens einem Produkt beschickt und in der Arbeitsstellung das Produkt einem der Produktauflage nachgeordneten Schneidmesser längs einer Förderrichtung zugeführt werden kann, mit wenigstens einem Produkthalter, der in der Arbeitsstellung mit dem Produkt zusammenwirken kann, und mit einer Führungseinrichtung für den Produkthalter, mittels welcher der Produkthalter an zwei senkrecht zur Förderrichtung beabstandeten Seiten geführt ist.

Bei der erfindungsgemäßen Vorrichtung ist somit nicht nur eine verstellbare Produktauflage vorgesehen, sondern auch eine beidseitige Führungseinrichtung für den Produkthalter. Dadurch kann erreicht werden, dass der Produkthalter insgesamt stabiler geführt ist, so dass sich dieser auch bei schweren Produkten nicht oder weniger stark verwindet oder verbiegt als dies beispielsweise bei einer einseitigen Führung der Fall wäre, bei der der Produkthalter nur einseitig geführt ist.

Der Begriff Produkthalter ist breit auszulegen. Es kann sich dabei nicht nur um eine Einrichtung handeln, die das Produkt hält. Vielmehr kann darunter auch eine Einrichtung verstanden werden, die irgendwie mit dem Produkt in Kontakt gebracht und/oder mittels der das Produkt - wie auch immer - gehandhabt werden kann. Es ist ferner nicht erforderlich, dass der Produkthalter zur Produktförderung dient. So kann der Produkthalter auch nur mit dem Produkt mitbewegt bzw. mitgefahren werden, ohne dass das Produkt mittels des Produkthalters gefördert wird. Der Produkthalter kann beispielsweise ein Produktgreifer, ein Produktschieber oder ein Produktniederhalter sein.

Insbesondere kann der Produkthalter mit dem Produkt, vorzugsweise einem dem Schneidmesser abgewandten hinteren Ende des Produkts, in Eingriff gebracht werden. Bei dem Produkthalter kann es sich somit um einen in das hintere Produktende eingreifenden Produktgreifer handeln.

Erfindungsgemäß ist ein Antrieb für den Produkthalter oberhalb der Produktauflage angeordnet. Vorteilhaft daran ist, dass sich der Antrieb somit außerhalb des Bereichs befindet, innerhalb welchem die Produktauflage verstellbar ist. Außerdem wird es dadurch möglich, den Antrieb in relativer Nähe zum Produkthalter und zur Führungseinrichtung anzuordnen, so dass mit geringem Aufwand der Antrieb und der Produkthalter miteinander gekoppelt werden können.

Die Führungseinrichtung weist zwei in Förderrichtung verlaufende Führungen auf, zwischen denen der Produkthalter geführt ist. Dadurch kann der Produkthalter auf einfache Weise über die gesamte Länge der Produktauflage geführt werden.

Insbesondere ist eine Abstützung für die Führungseinrichtung vorgesehen. Dadurch kann die Stabilität und Verwindungssteifigkeit der Führungseinrichtung und damit auch des Produkthalters verbessert werden.

Die Abstützung kann seitlich der Produktauflage verlaufen. Dadurch befindet sich die Abstützung außerhalb des Verstellbereichs der Produktauflage und stört bei einer Beladung der Produktauflage über deren hinteres Ende nicht den Beladevorgang.

Erfindungsgemäß ist die Produktauflage derart verstellbar, dass ein hinteres Ende der Produktauflage in die Arbeitsstellung angehoben und in die Beladungsstellung abgesenkt wird. Dadurch kann die Produktauflage besonders einfach zwischen einer horizontalen Beladungsstellung und einer geneigten Arbeitsstellung verstellt werden.

Nach einer weiteren bevorzugten Ausgestaltung der Erfindung ist die Produktauflage durch Verschwenken verstellbar, wobei insbesondere eine Schwenkachse für die Produktauflage im vorderen Bereich der Produktauflage gelegen ist. Dadurch kann die Verstellbarkeit der Produktauflage besonders einfach realisiert werden. Insbesondere ist es so möglich, für die Produktzufuhr während des Aufschneidens die Schwerkraft zu nutzen. Ferner verbessert dies das Ablageverhalten der nach dem Abtrennen nach unten fallenden Produktscheiben.

Vorzugsweise ist die Beschickung der Produktauflage mit dem Produkt über ein hinteres Ende der Produktauflage oder von der Seite vorgesehen. Die Beschickung kann dabei von Hand erfolgen. Alternativ kann hinter der Produktauflage oder seitlich neben der Produktauflage eine Transporteinrichtung vorgesehen sein, mit der das Produkt auf die Produktauflage gefördert wird.

Die Produktauflage kann ein Endlosförderband für das Produkt umfassen, mittels welchem das Produkt gefördert werden kann. Das Endlosförderband kann somit die Auflagefläche für das Produkt bilden und zumindest Teil einer Fördereinrichtung zur Förderung des Produkts sein.

Alternativ oder ergänzend zu dem Endlosförderband kann das Produkt auch durch den Produkthalter in der Förderrichtung gefördert und somit dem Schneidmesser zugeführt werden. Bei dem Produkthalter kann es sich um eine Greifereinrichtung handeln, die zumindest eine Greifklaue aufweist, durch die das Produkt, insbesondere an seinem hinteren Ende, ergriffen werden kann. Aufgrund des Eingriffs in das Produkt kann dieses durch die Greifereinrichtung nicht nur in Förderrichtung, sondern auch entgegen der Förderrichtung bewegt werden. Dies kann beispielsweise während des Schneidebetriebs wünschenswert oder erforderlich sein. Außerdem kann - nachdem das Produkt durch das Schneidmesser aufgeschnitten wurde - der hintere, nicht aufgeschnittene Rest des Produkts mittels der Greifereinrichtung entgegen der Fördereinrichtung vom Schneidmesser wegbewegt und kontrolliert in einen Restebehälter abgeworfen werden.

Es können mehrere Produkte gleichzeitig zugeführt werden, wobei für jedes Produkt ein Produkthalter vorgesehen ist. Die erfindungsgemäße Vorrichtung ist somit für einen mehrspurigen Schneidebetrieb ausgebildet, bei dem in mehreren nebeneinander liegenden Spuren die auf der gegenüber einem Einspurbetrieb entsprechend verbreiterten Produktauflage liegenden Produkte dem Schneidmesser zugeführt werden. Da die Produkthalter durch die beidseitige Führungseinrichtung an zwei senkrecht zur Förderrichtung beabstandeten Seiten geführt sind, sind die Produkthalter stabil und verwindungssteif angeordnet, und zwar trotz der relativ großen Breite der Produktauflage, was bei einer nur einseitigen Führung problematisch sein kann.

Für die Produkthalter ist ein gemeinsamer Träger vorgesehen, der mittels der Führungseinrichtung geführt ist. Durch den Träger können die Produkthalter auf einfache Weise mit der Führungseinrichtung gekoppelt werden. Die Produkthalter sind durch den Träger an der Führungseinrichtung beweglich gelagert.

Die Erfindung wird im Folgenden beispielhaft unter Bezugnahme auf die Zeichnungen beschrieben. Es zeigen, teilweise in schematischer Darstellung:
- Fig. 1: eine hintere Ansicht einer erfindungsgemäßen Vorrichtung zum Aufschneiden von Lebensmittelprodukten, und
- Fig. 2: eine seitliche Ansicht der Vorrichtung von Fig. 1.

Die dargestellte Vorrichtung 1 ist zum Aufschneiden von Lebensmittelprodukten 3 vorgesehen. Die Vorrichtung 1 weist eine Produktauflage 5 auf, die zwischen einer gestrichelt eingezeichneten Beladungsstellung und einer Arbeitsstellung verstellbar ist. In der Beladungsstellung ist die Produktauflage 5 horizontal angeordnet. In dieser Stellung erfolgt eine Beschickung der Produktauflage 5 mit - im dargestellten Beispiel - drei nebeneinander liegenden Produkten 3, die über ein hinteres Ende 5a (vgl. Fig. 2) der Produktauflage 5 beispielsweise durch eine nicht dargestellte Transporteinrichtung zugeführt werden, die die Produkte 3 auf die Produktauflage 5 fördert.

Nach erfolgter Beladung der Produktauflage 5 wird diese in die geneigte Arbeitsstellung gebracht. Bei dem dargestellten Beispiel wird die Produktauflage 3 um eine im vorderen Bereich 5b der Produktauflage 5 vorgesehene Schwenkachse 7 geschwenkt, so dass das hintere Ende 5a gegenüber dem vorderen Bereich 5b der Produktauflage 5 angehoben wird.

In der Arbeitsstellung werden die drei Produkte 3 nebeneinander liegend, also in drei Spuren, in einer Förderrichtung I einem Schneidmesser 9 zugeführt und von diesem aufgeschnitten. Vor oder während des Schneidebetriebs wird in der Arbeitsstellung jeweils ein als Produktgreifer ausgeführter Produkthalter 11 mit einem dem Schneidmesser 9 abgewandten hinteren Ende eines Produkts 3 in Eingriff gebracht. Die Produkthalter 11 werden von einer Führungseinrichtung 13 an zwei senkrecht zur Förderrichtung I beabstandeten Seiten geführt.

Die Führungseinrichtung 13 weist zwei in Förderrichtung I verlaufende Führungen 15 auf, die sich jeweils seitlich außen neben den äußeren Spuren der Produkte 3 befinden und zwischen denen die Produkthalter 11 geführt sind (vgl. Fig. 1). Diese Position der Führungen 15 ist aber nicht zwingend. Die Führungen 15 können auch weiter oder weniger weit beabstandet sein. Dabei sind die Produkthalter 11 über einen gemeinsamen Träger 17 an der Führungseinrichtung 13 zumindest längsbeweglich gelagert.

Die Führungen 15 sind nach Art einer Spindel ausgebildet, die über einen Antrieb 19 rotierend antreibbar ist. Die rotierende Bewegung der Spindeln kann durch ein geeignetes Lager für den Träger 17 z.B. über eine Mutter in eine translatorische Bewegung der Produkthalter 11 umgesetzt werden, so dass die Produkthalter 11 längs der Förderrichtung I verfahren werden können. Durch die Produkthalter 11 kann somit eine Förderung der Produkte 3 in Förderrichtung I erfolgen. Die Produkthalter 11 können auch lediglich zum Halten und Zurückziehen eines Produktrestes dienen und zusätzlich zu einer Fördereinrichtung für die Produkte 3 vorgesehen sein.

Wie erwähnt, sind die Produkthalter 11 bei dem dargestellten Beispiel als Greifer ausgebildet, die mittels einer Greifklaue 21 das hintere Ende des Produkts 3 ergreifen. Dadurch ist es möglich, dass die Produkte 3 nicht nur in Förderrichtung I gefördert, sondern bei Bedarf auch entgegen der Förderrichtung I bewegt werden können.

Die Produktauflage 5 kann ein nicht dargestelltes, angetriebenes Endlosförderband aufweisen, das die eigentliche Auflagefläche für die Produkte 3 bildet und durch das die Produkte 3 ergänzend oder alternativ zu den Produkthaltern 11 gefördert werden können.

Zur Abstützung der Führungen 15 sind seitlich neben der Produktauflage 3 verlaufende Stützen 23 vorgesehen, über die die Führungen 15 an einem Gestell 25 der Vorrichtung 1 abgestützt sind.

Die dargestellte Vorrichtung 1 weist entsprechend den vorstehenden Ausführungen die verstellbare Produktauflage 5 sowie die beidseitige Führungseinrichtung 15 für die Produkthalter 11 auf, durch die die Produkthalter besonders stabil und verwindungssteif an der Vorrichtung 1 geführt werden können. Hierdurch wird insbesondere die Genauigkeit der Produktzufuhr erheblich verbessert.

### Bezugszeichenliste

- 1: Vorrichtung
- 3: Produkt
- 5: Produktauflage
- 5a: hinteres Ende
- 5b: vorderer Bereich
- 7: Schwenkachse
- 9: Schneidmesser
- 11: Produkthalter
- 13: Führungseinrichtung
- 15: Führung
- 17: Träger
- 19: Antrieb
- 21: Greifklauen
- 23: Stütze
- 25: Gestell

## Patentansprüche

1. Vorrichtung zum Aufschneiden von Lebensmittelprodukten (3), insbesondere Wurst, Fleisch oder Käse, mit
einer Produktauflage (5), die zwischen einer, insbesondere geneigten, Arbeitsstellung und einer, insbesondere horizontalen, Beladungsstellung verstellbar ist, wobei in der Beladungsstellung die Produktauflage (5) mit mehreren Produkten (3) beschickt und in der Arbeitsstellung die Produkte (3) einem der Produktauflage (5) nachgeordneten Schneidmesser (9) längs einer Förderrichtung (I) zugeführt werden können,
einem Produkthalter (11) für jedes Produkt (3), der in der Arbeitsstellung mit dem Produkt (3) zusammenwirken kann, und
einer Führungseinrichtung (13) für die Produkthalter (11), mittels welcher die Produkthalter (11) an zwei senkrecht zur Förderrichtung (I) beabstandeten Seiten geführt sind, wobei die Führungseinrichtung (13) zwei in Förderrichtung (I) verlaufende Führungen (15) aufweist, zwischen denen die Produkthalter (11) geführt sind,
wobei für die Produkthalter (11) ein gemeinsamer Träger (17) vorgesehen ist, der mittels der Führungen (15) geführt ist,
**dadurch gekennzeichnet,**
**dass** ein Antrieb (19) für die Produkthalter (11) oberhalb der Führungen (15) und außerhalb des Bereichs, innerhalb welchem die Produktauflage (5) verstellbar ist, angeordnet ist, und
**dass** beide Führungen (15) jeweils als Spindel ausgebildet sind, die jeweils über den Antrieb (19) rotierend antreibbar ist, wobei die rotierende Bewegung jeder Spindel durch ein Lager für den Träger (17) in eine translatorische Bewegung der Produkthalter (11) Längs der Förderrichtung (I) umsetzbar ist.

2. Vorrichtung nach Anspruch 1,
**dadurch gekennzeichnet, dass**
der Produkthalter (11) mit dem Produkt (3), insbesondere mit einem dem Schneidmesser (9) abgewandten hinteren Ende des Produkts (3), in Eingriff gebracht werden kann.

3. Vorrichtung nach einem der vorhergehenden Ansprüche,
**dadurch gekennzeichnet, dass**
eine Abstützung (23) für die Führungseinrichtung (13) vorgesehen ist.

4. Vorrichtung nach Anspruch 3,
**dadurch gekennzeichnet, dass**
die Abstützung (23) seitlich der Produktauflage (5) verläuft.

5. Vorrichtung nach einem der vorhergehenden Ansprüche,
**dadurch gekennzeichnet, dass**
die Produktauflage (5) derart verstellbar ist, dass ein hinteres Ende (5a) der Produktauflage (5) in die Arbeitsstellung angehoben und in die Beladungsstellung abgesenkt wird.

6. Vorrichtung nach einem der vorhergehenden Ansprüche,
**dadurch gekennzeichnet, dass**
die Produktauflage (5) durch Verschwenken verstellbar ist, wobei insbesondere eine Schwenkachse (7) für die Produktauflage (5) im vorderen Bereich (5b) der Produktauflage (5) gelegen ist.

7. Vorrichtung nach einem der vorhergehenden Ansprüche,
**dadurch gekennzeichnet, dass**
die Beschickung der Produktauflage (5) mit dem Produkt (3) über ein hinteres Ende (5a) der Produktauflage (5) oder von der Seite vorgesehen ist.

8. Vorrichtung nach einem der vorhergehenden Ansprüche,
**dadurch gekennzeichnet, dass**
die Produktauflage (5) ein Endlosförderband für das Produkt (3) umfasst, mittels welchem das Produkt (3) gefördert werden kann.

## Claims

1. An apparatus for slicing food products (3), in particular sausage, meat or cheese, comprising
a product support (5) which is adjustable between a working position, in particular an inclined working position, and a loading position, in particular a horizontal loading position, wherein the product support (5) can be fed with a plurality of products (3) in the loading position and the products (3) can be supplied to a cutting blade (9) arranged downstream of the product support (5) along a conveying direction (I) in the working position;
a product holder (11) for each product (3) which can cooperate with the product (3) in the working position; and
a guide device (13) for the product holders (11) by means of which the product holders (11) are guided at two sides spaced apart perpendicular to the conveying direction (I), with the guide device (13) having two guides (15) which extend in the conveying direction (I) and between which the product holders (11) are guided, wherein a common carrier (17) which is guided by means of the guides (15) is provided for the product holders (11), **characterized in that**
a drive (19) for the product holders (11) is arranged above the guides (15) and outside the region within which the product support (5) is adjustable; and
**in that** both guides (15) are each configured as spindles which are each rotatingly drivable via the drive (19), with the rotating movement of each spindle being able to be converted by a bearing for the carrier (17) into a translatory movement of the product holders (11) along the conveying direction (I).

2. An apparatus in accordance with claim 1,
**characterized in that**
the product holder (11) can be brought into engagement with the product (3), in particular with a rear end of the product (3) remote from the cutting blade (9).

3. An apparatus in accordance with one of the preceding claims,
**characterized in that**
a support (23) is provided for the guide device (13).

4. An apparatus in accordance with claim 3,
**characterized in that**
the support (23) extends to the side of the product support (5).

5. An apparatus in accordance with any one of the preceding claims,
**characterized in that**
the product support (5) is adjustable such that a rear end (5a) of the product support (5) is raised into the working position and is lowered into the loading position.

6. An apparatus in accordance with any one of the preceding claims,
**characterized in that**
the product support (5) is adjustable by pivoting, with a pivot axis (7) for the product support (5) in particular being disposed in the front region (5b) of the product support (5).

7. An apparatus in accordance with any one of the preceding claims,
**characterized in that**
the feeding of the product support (5) with the product (3) is provided via a rear end (5a) of the product support (5) or from the side.

8. An apparatus in accordance with any one of the preceding claims,
**characterized in that**
the product support (5) comprises a continuous conveyor belt for the product (3) by means of which the product (3) can be conveyed.

## Revendications

1. Dispositif pour la découpe de produits alimentaires (3), en particulier saucisses, viandes ou fromages, comprenant
un support de produit (5), qui est déplaçable entre une position de travail, en particulier inclinée, et une position de chargement, en particulier horizontale, dans lequel, dans la position de chargement, le support de produit (5) est chargé avec plusieurs produits (3) et, dans la position de travail, les produits (3) peuvent être amenés le long d'une direction de convoyage (I) à un couteau de coupe (9) agencé à la suite du support de produit (5),
un porte-produit (11) pour chaque produit (3), qui est capable de coopérer avec le produit (3) dans la position de travail, et
un moyen de guidage (13) pour les porte-produits (11), au moyen duquel les porte-produits (11) sont guidés sur deux côtés écartés perpendiculairement à la direction de convoyage (I), dans lequel le moyen de guidage (3) comprend deux guidages (15) agencés en direction de convoyage (I), entre lesquels sont guidés les porte-produits (11),
dans lequel il est prévu pour les porte-produits (11) un porteur commun (17), qui est guidé au moyen des guidages (15),
**caractérisé en ce que**
un entraînement (19) pour les porte-produits (11) est agencé au-dessus des guidages (15) et à l'extérieur de la région à l'intérieur de laquelle le support de produit (5) peut être déplacé, et
**en ce que** les guidages (15) sont respectivement réalisés sous forme de broches, lesquelles peuvent être chacune entraînées en rotation via l'entraînement (19), de sorte que le mouvement rotatif de chaque broche peut être converti par une monture pour le porteur (17) en un mouvement de translation des porte-produits (11) le long de la direction de convoyage (I).

2. Dispositif selon la revendication 1,
**caractérisé en ce que** le porte-produit (11) peut être amené en engagement avec le produit (3), en particulier avec une extrémité postérieure de produit (3), détournée du couteau de coupe (9).

3. Dispositif selon l'une des revendications précédentes,
**caractérisé en ce qu'**il est prévu un soutien (23) pour le moyen de guidage (13).

4. Dispositif selon la revendication 3,
**caractérisé en ce que** le soutien (23) s'étend latéralement par rapport au support de produit (5).

5. Dispositif selon l'une des revendications précédentes,
**caractérisé en ce que** le support de produit (5) est déplaçable de telle façon qu'une extrémité postérieure (5a) du support de produit est soulevée jusque dans la position de travail et est abaissée jusque dans la position de chargement.

6. Dispositif selon l'une des revendications précédentes,
**caractérisé en ce que** le support de produit (5) est déplaçable par pivotement, et en particulier un axe de pivotement (7) pour le support de produit (5) est disposé dans la région antérieure (5b) du support de produit (5).

7. Dispositif selon l'une des revendications précédentes,
**caractérisé en ce que** le chargement du support de produit (5) avec le produit (3) est prévu via une extrémité postérieure (5a) du support de produit (5) ou depuis le côté.

8. Dispositif selon l'une des revendications précédentes,
**caractérisé en ce que** le support de produit (5) inclut une bande de convoyage sans fin pour le produit (3), au moyen de laquelle le produit (3) peut être convoyé.
